# EUROPÄISCHE PATENTSCHRIFT

(11) **EP 0 324 795 B1**
(45) Veröffentlichungstag und Bekanntmachung des Hinweises auf die Patenterteilung: **29.01.1992**
(21) Anmeldenummer: 87907322.9
(22) Anmeldetag: 05.11.1987
(51) Int. Cl.: A61G 5/00

(54) **ROLLSTUHL**
WHEEL-CHAIR
FAUTEUIL ROULANT

(30) Priorität: 07.11.1986 DE 3638091
(43) Veröffentlichungstag der Anmeldung: 26.07.1989
(73) Patentinhaber: DANECKER, Benno, D-8201 Halfing (DE)
(72) Erfinder: DANECKER, Benno, D-8201 Halfing (DE)
(74) Vertreter: Flach, Dieter Rolf Paul, Dipl.-Phys.
(86) Internationale Anmeldenummer: EP8700679
(87) Internationale Veröffentlichungsnummer: WO8803399

(56) Entgegenhaltungen:
- WO-A-85/01205
- DE-A- 3 304 793
- DE-A- 3 526 985
- DE-U- 8 521 183
- FR-A- 2 307 697
- FR-A- 2 441 362
- FR-A- 2 515 031
- FR-A- 2 526 311
- GB-A- 1 216 476
- US-A- 4 300 249
- US-A- 4 593 929

## Beschreibung

Die Erfindung betrifft einen Rollstuhl nach dem Oberbegriff des Anspruches 1.

Rollstühle sind beispielsweise aus der DE-OS 29 46 391, der DE-OS 32 39 472 und aus dem DE-GM 85 21 183 bekannt. Allen diesen Rollstühlen ist gemeinsam, daß sie ein in der Regel zerlegbares Tragegestell bzw. einen zerlegbaren Unterbau mit Rohrträgern, Hebeln und Gestängen umfassen, an denen die beiden größeren Hinterräder mit Handlauf, die Vorderräder und die Sitskonstruktion lösbar angebracht sind.

Derartige Rollstühle mit einem Metalluntergestell sind aber relativ schwer und aufgrund der Vielzahl der Einzelteile nur sehr kostenintensiv herstellbar.

Von daher ist in der DE-OS 35 26 985 auch bereits ein Sportrollstuhl vorgeschlagen worden, der aus einem Kunststoffrahmen mit Kunststoffelgen und Profil-Speichen sowie Kunststoffsportgriffringen besteht. Durch die Verwendung der erwähnten Kunststoffteile soll dieser Sportrollstuhl ein geringeres Gewicht gegenüber den herkömmlichen Rollstühlen aufweise. Ansonsten aber ist der Grundaufbau dieses Rollstuhles mit herkömmlichen Rollstühlen vergleichbar, da auch hier ein übliches Untergestell mit Gestängen verwandt wird.

Ein Rollstuhl der auch aus Kunststoff (auch aus Schaumkunststoff) bestehende Teile enthält ist ferner aus der WO 85/01205 bekannt.

Ein Rollstuhl für Kleinkinder vor allem aber für Puppen, ist auch aus der GB-A-1 216 476 bekannt geworden. Dieser nur für geringste Belastungen geeignete Rollstuhl ist aus einem flächigen Kunststoffspritzgußteil hergestellt, wobei die verschiedenen Teile, wie Rückenlehnen, Seitenteile, zu den Achsen herabreichende Füße etc. über Filmscharniere miteinander verbunden sind. Beim Zusammenbau des Rollstuhles müssen die Teile an den Filmscharnieren umgelegt werden. Zur Stabilisierung ist ein korbähnlicher Unterbau mit einer vorderen und hinteren Achse vorgesehen, wobei die Achsen durch entsprechende Ausnehmungen an den über das Filmscharnier herabgebogenen vier Standfüßen des Stuhles hindurchgesteckt und gesichert werden. Der Kunststoffaufbau arbeitet also mit flächig geformten Kunststoffteilen, die aufgrund der Kunststoffscharniere keinen großen Belastungen standhalten.

Demgegenüber ist es Aufgabe der vorliegenden Erfindung, einen Rollstuhl zu schaffen, der einfach aufgebaut und billig herstellbar ist und der bei vergleichsweise geringem Gewicht auch für Erwachsene eine optimale Steifigkeit und Sicherheit aufweist. Dabei soll der Rollstuhl einen hohen Handhabungs-, Fahr- und Sicherheitskomfort aufweisen. Mit einfachen Mitteln soll der Sitzkomfort verbesserbar sein. Je nach Bedarf und Anforderungen soll auch ein Klappmechanismus für einen derartigen Rollstuhl möglich sein. Die Aufgabe wird erfindungsgemäß entsprechend den in den Ansprüchen 1, 10 und 44 angegebenen Merkmalen gelöst. Vorteilhafte Ausgestaltungen der Erfindung sind in den Unteransprüchen angegeben.

Durch die vorliegende Erfindung wird erstmals ein völlig anderer konzeptioneller Weg für einen Rollstuhl gewählt. Der erfindungsgemäße Rollstuhl weist durch seine Schalenbauweise eine optimale Steifigkeit auf, die insbesondere auch bei einem einteiligen Traggestell eine günstige Kraftverteilung gewährleistet. Dabei ist durch die Verwendung von Kunststoff eine Leichtbauarusführung auch dann möglich, wenn der gesamte Rollstuhl relativ kompakt ausgestaltet ist. Bei Verwendung von geschäumtem Kunststoff für das aus der Sitzfläche, der Rüchkenlehne und den Seitenwandungen bestehende Traggestell lassen sich zudem mögliche Verletzungsgefahren durch eine homogene Linienführung minimieren, weil die nach dem Stand der Technik notwendigen einzelnen Gestänge und Hebel bei der vorliegenden Lösung überflüssig sind. Auch ein an den Rädern abgestützter Unterbau besteht aus geschäumtem und gegebenenfalls verstärktem Kunststoff. Durch Verwendung von Hart- und Weichschaumabschnitten und -teilen kann zudem die Sicher heit des gesamten Rollstuhles erhöht und der Sitzkomfort verbessert werden.

Die Rückenlehne kann dabei bis in Kopfhöhe hochgezogen oder aber auch so ausgebildet sein, daß eine Kopfstütze am Rükkenlehnenoberteil verankerbar ist.

Dadurch, daß die Armlehnen bis zur Fußauflage durchgeführt sein können, ergibt sich eine verbesserte Sicherheit vor seitlichen Stößen. Zudem kann zumindest an der Fußauflage auch noch ein integrierter umlaufender Stoßfänger ausgebildet sein.

Da das schalenförmige Traggestell des Rollstuhles aus zellenförmig expandiertem Kunststoffmaterial besteht, sind auch weich-harte Materialkombination möglich. Die aus Weichschaummaterialien gebildeten Teile dienen so gleichzeitig auch als Polsterung.

Dieses korrosionsbeständige Material ist zudem pflegeleicht und aseptisch und bietet somit Vorteile bei Verwendung auch in Krankenhäusern. Zudem ist der gesamte Rollstuhl äußerst leist durch die hohen Materialdämpfungswerte.

Die geschilderten Vorteile ergeben sich vor allem auch durch das erfindungsgemäße Rad, welches als völliges Kunststoffrad ausgebildet ist. Da es als Vollrad ausgebildet ist, kann der Handlauf integriert mit umfaßt sein. Zudem kann das Vollrad ebenfalls aus geschäumtem Kunststoff gefertigt sein, so daß es auch billig herstellbar ist und nur ein äußerst geringes Gewicht aufweist.Als Flachbereifung kommt ebenfalls das Vollmaterial in Frage, wobei an der Lauffläche gegenüber dem restlichen Radkörper weicherer Kunststoffschaum verwandt werden kann. Somit ergibt sich zudem eine optimale Stoßabsorbtion bei leichtem und leisem Lauf. Auch der integriert ausgebildete Handlauf kann mit gegenüber dem Vollradmaterial aus weicherem Kunststofschaum bestehen. Obgleich aus der DE-OS 33 16 002 ein Handgriff am Rad eines Rollstuhles bekannt geworden ist, der ebenfalls aus zellenförmig expandiertem Kunststoff hergestellt ist, so muß dieser in Tubusform ausgebildeter Handlauf mit herkömmlichen Befestigungselementen ausgestattet sein, um an einem üblichen Speichenrad angebracht zu werden.

Darüber hinaus können die erfindungsgemäßen Vorteile mit einer entsprechend festen und stabilen, in sich selbst nicht zusammenlegbaren Sitzfläche und Rückenlehne gleichwohl auch dann erzielt werden, wenn ein erfindungsgemäß ausgestalteter Klappmechanismus vorgesehen wird.

Weitere Vorteil, Einzelheiten und Merkmale der Erfindung ergeben sich nachfolgend aus den anhand von Zeichnungen dargestellten Ausführungsbeispielen. Dabei zeigen im einzelnen:
Figur 1 : eine schematische perspektivische Darstellung der erfindungsgemäßen Rollstuhles;
Figur 2 : eine schematische Längsschnittdarstellung;
Figur 3 : eine auszugsweise schematische Querschnittdarstellung durch ein Rad und den angrenzenden Teil des Rollstuhles;
Figur 4 : eine schematische Darstellung des Bremssystems;
Figur 5 : eine perspektivische Ansicht eines weiteren Ausführungsbeispieles;
Figur 6 : eine Detailschnittdarstellung durch das Rad;
Figur 7 : eine Seitenansicht des Ausführungsbeispieles nach Figur 5;
Figur 8 und 9 : zwei schematische Schnittdarstellungen einer Absenkvorrichtung für die Fußablage;

In den Figuren ist ein Rollstuhl gezeigt, der in Schalenbauweise mit einem einteiligen Gestell aus zellförmig expandiertem Kunststoffmaterial besteht. Diese einteilige Gestellkonstruktion umfaßt dabei eine Rückenlehne 1, eine Sitzfläche 3, Seitenwandungen 5, die an ihrer Oberseite in Armlehnen 7 übergehen. Die Sitzfläche 1 und die Seitenrahmen 5 sind von der Armlehne 7 durchgängig bis zu einer Fußablage 9 durchgeführt, wodurch ein erhöhter Seitenschutz gegeben ist.

Durch Verwendung von geschäumtem Kunststoffmaterial ist der gesamte Rollstuhl in seiner einteiligen Gestellkonstruktion äußerst kompakt und steif und dabei sehr leicht. Sofern notwendig, kann eine selbstverstärkte Bauweise mit zusätzlichen Rippen und Verstärkungselementen im oder unterhalb des Kunststoffkörpers gewählt werden.

Durch entsprechende Wahl des Kunstsfoffes kann die gewünschte Steifigkeit und Härte erzielt werden. Bei Verwendung von Hartschaummaterial können ebenso gewünschte bestimmte Teile des Rollstuhles auch zusätzlich mit Weichschaumteilen ausgestaltet sein. Hierfür kommen beispielsweise die Rückenlehne 1, die Sitzfläche 3, die Armlehnen 7 sowie die Oberkante 11 der Seitenwandungen 5 im Übergangsbereich von den Armlehnen 7 zur Fußablage 9 in Frage. Ebenso kann noch ein umlaufender Stoßfänger 13 auch aus Weichschaummaterial an der Unterseite der Fußablage vorgesehen sein.

Im Querschnitt betrachtet ist der Rollstuhl in Schalenbauweise ausgestattet, wobei auch die Rückenlehne im Querschnitt U-förmig ausgebildet ist. An der Oberseite sind in der Rückenlehne Schiebegriffe 15 vorgesehen, die gleichzeitig auch als Einstecköffnungen für eine aufsetzbare verlängerte Kopfstütze dienen können. Ebenso kann aber natürlich die Rückenlehne 1 auch höher, als in Figur 1 dargestellt, gezogen sein, um gleichzeitig als Kopfstütze zu dienen.

Der hintere Raum hinter der Rückenlehne 1 sowie der Raum unterhalb der Sitzfläche 3 kann als Stauraum verwandt werden, wozu noch ein weiterer unterhalb der Sitzfläche 3 vorgesehener und in Figur 1 nicht näher gezeigter Boden vorgesehen oder einsetzbar ausgebildet sein kann.

Wie in Figur 3 dargestellt ist, bestehen die Hinterräder 17 aus einem Kunststoff-Vollkörper, der vorzugsweise ebenfalls aus geschäumtem Kunststoff hergestellt ist. Dabei ist der Handlauf 19 und die Bereifung 21 Teil des Vollrades. Durch Verwendung des geschäumten Kunststoffmaterials ergibt sich nicht nur eine Leichtgängigkeit, sondern vor allem eine optimale Stoßabsorbtion durch die entsprechende Materialwahl. Dabei können bei Herstellung des Rades ebenso wieder Hart- und Weichschaummateriallen gleichzeitigt verwandt werden. In Figur 3 ist dabei dargestellt, daß beispielsweise zumindest der Handlauf 19 und die hier als Flachbereifung ausgebildete Bereifung 21 aus gegenüber dem restlichen Radkörper aus Weichschaummaterial bestehen kann.

Natürlich kann auch zumindest die gesamte Außenseite aus Weichschaummaterial bestehen, wodurch die Seitensicherheitsfunktion noch weiter verbessert werden kann.

Ein Lager 23 wird dabei während des Herstellungsprozesses in dem Rad mit eingegossen bzw. umschäumt und über einen Lagerzapfen 24 an einem Unterbau 25 des Rollstuhles aufgesteckt und gesichert. Der Unterbau 25 ist dabei integraler Bestandteil des gesamten Rollstuhles, so daß auch hier keine weiteren Montagearbeiten notwendigen sind.

Abweichend vom gezeigten Ausführungsbeispiel kann der Handlauf 19 am Außenumfang eines vom übrigen Vollrad getrennten Scheibenkörpers sitzen, um darüber eine an der Drehachse des Rades vorgesehene Schaltnabe zu betätigen. Über eine derartige Schaltnabe kann beispielsweise eine Übersetzung ins Kleinere ermöglicht werden, wodurch auch älteren und schwächlicheren Personen der Antrieb des Rollstuhles bei geringen Steigungen möglich ist.

Nachfolgend wird auf Figur 4 Bezug genommen, in der schematisch die integrierte Bremse 27 gezeigt ist.

Die Bremse 27 umfaßt ein übliches Bremsgestänge 29, wobei die Feststellbremse durch Betätigung eines Bremshebels 31 erfolgt, der integrierter Bestandteil der Armlehne 7 ist. Am zum Armhebel gegenüberliegenden Ende des Bremshebels 31 ist dabei der Bremsklotz 33 vorgeschen, der auf die Lauffläche des Rades 17 einwirkt. Dabei ist nicht nur eine kraft-, sondern auch formschlüssige Bremswirkung dann möglich, wenn beispielsweise die Lauffläche des Rades 17 und der Bremsklotz 33 mit jeweils vorstehenden und ineinander greifenden Noppen versehen ist. Durch Betätigung eines weiteren Sperrgliedes 35 kann die Feststellbremse noch gesichert werden.

Abschließend sei noch angemerkt, daß unterhalb bzw. hinter der Fußablage 9 zumindest ein, vorzugsweise zwei drehbare Vorderräder 37 vorgesehen sind, die in üblicher Weise über eine Achse 39 drehbar gehalten und nachlaufend angebracht sind.

Ein Rollstuhl entsprechend dem vorstehend erläuterten Ausführungsbeispiel kann dabei ein Gewicht von lediglich maximal 12 bis 16 kg bei geschäumten bzw. 3 bis 6 kg insbesondere bei faserverstärkten Kunststoffen aufweisen.

Wie aus Figur 3 ersichtlich ist, kann der Unterbau 25 auch als separates Bauteil hergestellt und nachträglich mit der Rücken-Sitzpartie verbunden worden sein. Als mögliche Befestigungsarten kommen neben löslichen Befestigungen z. B. Kleben, Verschweißen etc. in Frage.

In Figur 5 ist schematisch ein weiteres Ausführungsbeispiel eines erfindungsgemäßen Rollstuhles gezeigt, bei dem die vorderen Räder 37 die tragenden Räder darstellen. Auch hier ist die Armlehne so ausgebildet, daß wiederum der Reifen in einem zumindest oberen Bereich abgedeckt bzw. überdeckt ist. Auch hier kann am Rad 17 der Handlauf 19 als integraler Bestandteil vorgesehen sein. Bei dieser Ausführungsform wird als Lauffläche ein herkömmlicher Reifen verwandt (Figur 6).

Ein oberer Bügel 41 ist dabei umklappbar und kann somit als Kopfstütze und Griff dienen. Das hintere dritte Rad ist drehbar gelagert, wobei hierin noch ein Elektromotor zumindest als unterstützenden Fahrantrieb eingebaut sein kann. Auf der Unterseite des Rollstuhles kann dazu ein Akku 43 angebracht sein. Auch hier können in der Armlehne die Betätigungselement für die Bremse integriert untergebracht sein.

Wie in Figur 7 in schematischer Seitenansicht gezeigt ist, kann der Rollstuhl auch mit einer durchsichtigen Regenhaube 45 versehen sein, die im gezeigten Ausführungsbeispiel in Seitenansicht fast eiförmig gestaltet ist. Die Regenhaube kann dabei um eine obere Achese 47 im Bereich der Rüchenlehne angehoben werden. Die Regenhaube ist dabei entfernbar.

Wie anhand der Erläuterungen der Auführungsbeispiele ersichtlich ist, kann der Rollstuhl aus verschiedenen Kunststoffmaterialien, beispielsweise Thermoplaste, Duroplaste und/oder Elastomere bestehen. Gerade in der Verarbeitung verschiedener Materialien können bestimmte Vorteile erzielt werden. Dabei können sowohl die Thermoplaste, die Duroplaste oder die Elastomere auch faserverstärkt ausgebildet sein, wodurch sich besonders stabile und leichte Konstruktionen ermöglichen lassen. Der geschäumte Kunststoff kann auch an anderen Kunststoffmaterialien weitgehend problemlos angeschäumt werden. Wenn nötig, können auch noch Haftvermittler verwandt werden. Hierduch läßt sich die gewünschte Sandwich-Bauweise erzielen. Wegen der Verwendung von geschäumten Materialien können evtl. notwendige Unterstützungs- und Trägerskelette problemlos unschäumt werden, um beispielsweise eine gewünschte Steifigkeit auch bei Verwendung von Weichschaum-Materialien zu erzielen.

In Figur 8 und 9 ist eine Absenkvorrichtung 43 erläutert, die entgegen der Druckkraft einer Feder 45 verstellbar ist. Durch Lösen einer Arretiervorrichtung 47 kann durch Gewichtsverlagerung nach vorne die Feder 45 so verstellt werden, daß sich der Rollstuhl mit seiner Fußablage 9 bis auf den Boden absenkt. In dieser Stellung kann die Arretiervorrichtung 47 festgestellt werden, so daß die Fußablage auch am Boden bleibt, wenn niemand im Rollstuhl sitzt. Nach erneutem Hinsetzen auf den Rollstuhl und nach dem Lösen der Arretiervorrichtung wird die Fußablage automatisch wieder angehoben, wobei in angehobener Stellung die Arretiervorrichtung wieder beispielsweise durch Eindrücken eines Betätigungsknopfes 49 in eine entsprechende Bohrung festgestellt werden kann. Der Mechanismus kann auch elektrisch über einen Motor unterstützt oder betrieben werden. Das Druckelement 45 wirkt dabei auf das weiterhin in einer Buchse lenkbar geführte Vorderrad 37, so daß die Absenkvorrichtung 43 gleichzeitig auch eine Höhenverstelleinrichtung für das Vorderrad darstellt. Es kann auch eine Gasdruckfeder oder andere Federeinrichtungen für die Feder 45 eingebaut werden.

## Patentansprüche

1. Rollstuhl mit einer Sitzfläche (3), einer Rückenlehne (1) und einem Unterbau (25) zur Abstützung der Räder (17,37) mit einem aus Kunststoff bestchenden Traggestell, **dadurch gekennzeichnet,** daß das aus der Sitzfläche (3), der Rückenlehne (1) und Seitenwandungen (5) bestehende Traggestell zur Erzielung einer selbsttragenden Konstruktion in einteiliger Schalenbauweise ausgeführt ist, welches aus geschäumtem und gegebenenfalls verstärktem Kunststoff besteht, und daß auch der an den Rädern (17, 37) abgestützte Unterbau (25) aus geschäumtem und gegebenenfalls verstärktem Kunststoff besteht.

2. Rollstuhl nach Anspruch 1, **dadurch gekennzeichnet**, daß die Seitenrahmenteile (5) bis zu den Armlehnen (7) hochgezogen sind, die ebenfalls aus vorzugsweise geschäumtem Kunststoff bestehen.

3. Rollstuhl nach Anspruch 1 oder 2, **dadurch gekennzeichnet** daß das gesamte Traggestell mit der Sitzfläche (3), der Rükkenlehne (1) und den Seitenwandungen (5) einschließlich des Unterbaus (25) sowie vorzugsweise mit den Armlehnen (7) einteilig ausgebildet ist.

4. Rollstuhl nach einem der Ansprüche 1 bis 3, **dadurch gekennzeichnet,** daß die Seitenwandungen (5) und/oder die Sitzfläche (3) bis zu ihrer unteren Fußauflage (9) durchgeführt sind.

5. Rollstuhl nach einem der Ansprüche 1 bis 4, **dadurch gekennzeichnet,** daß im Bereich der Fußauflage (9) ein umlaufender integrierter Stoßfängern (13) vorzugsweise aus geschäumtem Kunststoff vorgesehen ist.

6. Rollstuhl nach einem der Ansprüche 1 bis 5, **dadurch gekennzeichnet,** daß der Rollstuhl vorzugweise aus Hartschaumkunststoff besteht und zumindest die Oberseite der Armlehne (7), der Sitzfläche (3) und/oder der Rückenlehne (1) aus demgegenüber elastischeren Weichschaumkunststoff besteht.

7. Rollstuhl nach einem der Ansprüche 1 bis 6, **dadurch gekennzeichnet,** daß die Lauffläche der Räder (17) in einem oberen Teilumfangsbereich durch die Seitenrahmenteile (5) und/oder die Armlehnen (7) überdeckt sind.

8. Rollstuhl nach einem der Ansprüche 1 bis 7, **dadurch gekennzeichnet**, daß auch die Hinter- und/oder Vorderräder (17, 37) aus geschäumtem Kunststoff bestehen.

9. Rollstuhl nach einem der Ansprüche 1 bis 8, **dadurch gekennzeichnet**, daß das gesamte Rad (17, 37) einschließlich der Lauffläche aus geschäumtem Kunststoff besteht.

10. Rollstuhl nach einem der Ansprüche 1 bis 9, **dadurch gekennzeichnet**, daß zumindest die Lauffläche aus geschäumtem Kunststoff besteht.

11. Rollstuhl nach einem der Ansprüche 1 bis 10, **dadurch gekennzeichnet,** daß der Radkörper als Vollrad mit integriertem Handlauf (19) einteilig ausgebildet ist.

12. Rollstuhl nach einem der Ansprüche 1 bis 11, **dadurch gekennzeichnet,** daß das Rad (17, 37) einen Radkörper aus vorzugsweise Hartschaumkunststoff und eine Lauffläche aus Weichschaumkunststoff umfaßt.

13. Rollstuhl nach einem der Ansprüche 1 bis 12, **dadurch gekennzeichnet,** daß der am Hinterrad (17) integriert angebrachte Handlauf (19) aus Weichschaum-Kunststoff besteht.

14. Rollstuhl nach einem der Ansprüche 1 bis 13, **dadurch gekennzeichnet,** daß das Drehlager (23) für das Hinterrad (17) in dem Radkörper bzw. in dem Unterbau (25) vom Kunststoffmaterial beim Formgießen um- bzw. eingeschlossen gehalten ist.

15. Rollstuhl nach einem der Ansprüche 1 bis 14, **dadurch gekennzeichnet**, daß die Betätigungselemente (31) für eine Bremse (27) in der Armlehne (7) integriert angeordnet sind.

16. Rollstuhl nach einem der Ansprüche 1 bis 15, **dadurch gekennzeichnet,** daß die aus Weichschaum und Hartschaum bestehenden Teile durch Formschlußeingriffe miteinander verbunden sind.

17. Rollstuhl nach einem der Ansprüche 1 bis 16, **dadurch gekennzeichnet**, daß dieser mit einer entfern- oder aufklappbaren Regenhaube aus durchsichtigem Kunststoffmaterial versehen ist.

18. Rollstuhl nach Anspruch 17, **dadurch gekennzeichnet**, daß die Regenhaube um eine horizontale Achse, vorzugsweise im Bereich der Rückenlehne verschwenkbar ist.

19. Rollstuhl nach einem der Ansprüche 1 bis 18, **dadurch gekennzeichnet,** daß die Sitzlehne (1) höhenverstell-, verlänger- bzw. ausziehbare Lehnenabschnitte (79, 81) umfaßt.

20. Rollstuhl, nach einem der Ansprüche 1 bis 19, **dadurch gekennzeichnet**, daß eine arretierbare Absenkvorrichtung (43) für die Fußablage (9) vorgesehen ist, über die diese vorzugsweise entgegen einer Druckkraft absenk- und anhebbar ist, und daß eine Arretiervorrichtung (47) zur Arretierung der Absenkvorrichtung (43) sowohl in abgesenkter Standposition als auch in angehobener Rollstellung vorgesehen ist.

## Claims

1. A wheel chair comprising a seat surface (3), a back rest (1) and a lower structure (25) for carrying the wheels (17 and 37) with a support frame consisting of synthetic resin, characterized in that the support frame, which consists of the seat surface (3), the back rest (1) and side walls (5), is manufactured in a single piece shell construction in order to provide a self-supporting design, which support frame consists of foam synthetic resin, which is possibly reinforced and in that furthermore the lower structure (25), which is carried on the wheels (17 and 37) consists of foam synthetic resin which is possibly reinforced.

2. The wheel chair as claimed in claim 1, characterized in that the side frame parts (5) are drawn up as far as the arm rests (7), which also consist of synthetic resin, which is preferably foam synthetic resin.

3. The wheel chair as claimed in claim 1 or in claim 2, characterized in that the entire support frame is manufactured integrally with the seat surface (3), the back rest (1) and the side walls (5) including the lower structure (25) and preferably with the arm rests (7).

4. The wheel chair as claimed in any one of the preceding claims 1 through 3, characterized in that the side walls (5) and/or the seat surface (3) extend through as far as their lower foot support (9).

5. The wheel chair as claimed in any one of the preceding claims 1 through 4, characterized in that adjacent to the foot support (9) a surrounding integrated shock absorber (13) is provided which preferably consists of foam synthetic resin.

6. The wheel chair as claimed in any one of the preceding claims 1 through 5, characterized in that the wheel chair preferably consists of hard foam synthetic resin and at least the upper side of the arm rest (7), the seat surface (3) and/or the back rest (1) consist of a soft foam synthetic resin which is more elastic than the same.

7. The wheel chair as claimed in any one of the preceding claims 1 through 6, characterized in that the tread of the wheels (17) is covered over in an upper part of the periphery by the side frame parts (5) and/or the arm rests (7).

8. The wheel chair as claimed in any one of the preceding claims 1 through 7, characterized in that the rear and/or front wheels (17 and 37) as well consist of foam synthetic resin.

9. The wheel chair as claimed in any one of the preceding claims 1 through 8, characterized in that the entire wheel (17 and 37) including the ground engaging tread consists of foam synthetic resin.

10. The wheel chair as claimed in any one of the preceding claims 1 through 9, characterized in that at least the tread consists of foam synthetic resin.

11. The wheel chair as claimed in any one of the preceding claims 1 through 10, characterized in that the wheel body is constituted by a solid wheel with an integrated handle rail (19) in one piece.

12. The wheel chair as claimed in any one of the preceding claims 1 through 11, characterized in that the wheel (17 and 37) comprises a wheel member of preferably hard foam synthetic resin and comprises a tread of soft foam synthetic resin.

13. The wheel chair as claimed in any one of the preceding claims 1 through 12, characterized in that the handle rail (19) arranged in an integrated manner on the rear wheel (17) consists of soft foam synthetic resin.

14. The wheel chair as claimed in any one of the preceding claims 1 through 13, characterized in that the rotary bearing (23) for the rear wheel (17) is held in the wheel member or, respectively, in the lower structure (25) of synthetic resin material during casting in a mold.

15. The wheel chair as claimed in any one of the preceding claims 1 through 14, characterized in that the actuating elements (31) for a brake (27) are arranged in the arm rest (7) in an integrated manner.

16. The wheel chair as claimed in any one of the preceding claims 1 through 15, characterized in that the parts consisting of soft foam and hard foam are connected together by interlocking means.

17. The wheel chair as claimed in any one of the preceding claims 1 through 16, characterized in that same is provided with a removable or folding rain protection hood of transparent synthetic resin material.

18. The wheel chair as claimed in claim 17, characterized in that the rain protection hood is adapted to be pivoted about a horizontal axis, preferably adjacent to the back rest.

19. The wheel chair as claimed in any one of the preceding claims 1 through 18, characterized in that the seat rest (1) comprises sections (79 and 81) which are able to be adjusted vertically and are able to be extended or, respectively, are able to be drawn out.

20. The wheel chair as claimed in any one of the preceding claims 1 through 19, characterized in that a lockable lowering device (43) is provided for the foot rest (9) by means of which the same is able to be lowered and lifted, preferably against a thrust force and in that a locking device (47) is provided for locking the lowering device (43) both in the lower standing position and also in the raised traveling position.

## Revendications

1. Fauteuil roulant avec un siège (3), un dossier (1) et une substructure (25) servant de support aux roues (17,37) avec un châssis porteur constitué de matières plastiques, caractérisé en ce que le châssis porteur constitué du siège (3), du dossier (1) et de parois latérales (5) est réalisé aux fins d'obtenir une structure autoportante en un type de construction monocoque, lequel châssis consiste en matières plastiques mousses et, le cas échéant, renforcées et en ce que, de même, la substructure (25) reposant sur les roues (17,37) est réalisée en matières plastiques mousses et, le cas échéant, renforcées.

2. Fauteuil roulant selon la revendication 1, caractérisé en ce que les éléments latéraux (5) du châssis sont surélevés jusqu'aux accoudoirs (7), lesquels sont précisément réalisés en matières plastiques de préférence renforcées.

3. Fauteuil roulant selon la revendication 1 ou 2, caractérisé en ce que le châssis porteur intégral avec le siège (3), le dossier (1) et les parois latérales (5), en ce compris la substructure (25) ainsi que, de préférence, avec les accoudoirs (7), est réalisé en une seule pièce.

4. Fauteuil roulant selon une des revendications 1 à 3, caractérisé en ce que les parois latérales (5) et/ou le siège (3) sont exécutés jusqu'à leur pose-pied inférieur (9).

5. Fauteuil roulant selon une des revendications 1 à 4, caractérisé en ce que, dans la zone du pose-pied (9), il a été prévu un amortisseur de chocs (13) périphérique, intégré, de préférence en matières plastiques mousses.

6. Fauteuil roulant selon une des revendications 1 à 5, caractérisé en ce que le fauteuil roulant est constitué de préfèrence en matières plastiques de mousse rigide et en ce que, à tout le moins, la face supérieure de l'accoudoir (7), du siège (3) et/ou du dossier (1) consiste en matières plastiques de mousse souple par contre élastique.

7. Fauteuil roulant selon une des revendications 1 à 6, caractérisé en ce que la surface de roulement des roues (17) est surplombée dans une zone supérieure partielle de déploiement par les éléments latéraux (5) du châssis et/ou les accoudoirs (7).

8. Fauteuil roulant selon une des revendications 1 à 7, caractérisé en ce que les roues avant et/ou arrière (17,37) sont aussi constituées de matières plastiques mousses.

9. Fauteuil roulant selon une des revendications 1 à 8, caractérisé en ce que l'ensemble des roues (17, 37), en ce compris leur surface de roulement, est constitué de matières plastiques mousses.

10. Fauteuil roulant selon une des revendications 1 à 9, caractérisé en ce que, à tout le moins, là surface de roulement est constituée de matières plastiques mousses.

11. Fauteuil roulant selon une des revendications 1 à 10, caractérisé en ce que le corps de roue est réalisé en une seule pièce prenant la forme d'une roue pleine avec main courant (19) intégrée.

12. Fauteuil roulant selon une des revendications 1 à 11, caractérisé en ce que la roue (17, 37) comprend un corps de roue de préférence en matières plastiques de mousse rigide et une surface de roulement en matières plastiques de mousse souple.

13. Fauteuil roulant selon une des revendications 1 à 12, caractérisé en ce que la main courante (19) disposée par intégration sur la roue arrière (17) est constituée de matières plastiques de mousse souple.

14. Fauteuil roulant selon une des revendications 1 à 13, caractérisé en ce que le coussinet de pivotement (23) pour la roue arrière (17) entoure ou est incorporé, dans le cours du processus de moulage, à même le corps de roue ou dans la substructure (25), en matières plastiques.

15. Fauteuil roulant selon une des revendications 1 à 14, caractérisé en ce que les éléments de commande (31) d'un frein (27) sont disposés par intégration dans l'accoudoir (7).

16. Fauteuil roulant selon une des revendications 1 à 15, caractérisé en ce que les éléments constitués de mousse souple et de mousse rigide sont reliés entre eux à l'aide d'organes d'emboîtement moulés.

17. Fauteuil roulant selon une des revendications 1 à 16, caractérisé en ce que ce dernier est pourvu d'un capot de protection contre la pluie, amovible ou abaissable en matières plastiques transparentes.

18. Fauteuil roulant selon la revendication 17, caractérisé en ce que le capot anti-pluie est orientable sur un essieu horizontal, de préférence dans la zone du dossier.

19. Fauteuil roulant selon une des revendications 1 à 18, caractérisé en ce que le dossier (1) comporte des sections (79,81) réglables en hauteur, extensibles ou repliables.

20. Fauteuil roulant selon une des revendications 1 à 19, caractérisé en ce qu'un dispositif d'abaissement (43) blocable a été prévu pour le pose-pied (9), au moyen duquel celui-ci peut être abaissé ou relevé de préférence en agissant contre la résistance rencontrée et en ce qu'il a été prévu un dispositif de blocage (47) destiné à bloquer le dispositif d'abaissement (43) tant en position d'abaissement à l'arrêt qu'en position relevée de marche.
